# EUROPÄISCHE PATENTSCHRIFT

(11) **EP 2 553 189 B1**
(45) Veröffentlichungstag und Bekanntmachung des Hinweises auf die Patenterteilung: **11.06.2014**
(21) Anmeldenummer: 11708493.9
(22) Anmeldetag: 17.03.2011
(51) Int. Cl.: E05B 9/00, E05B 17/00, E05B 65/00

(54) **SCHLOSS, INSBESONDERE GLASTÜRSCHLOSS MIT VON DEN BREITSEITENFLÄCHEN DES SCHLOSSGEHÄUSES ABRAGENDEN POSITIONIERSTIFTEN**
LOCK, IN PARTICULAR GLASS DOOR LOCK, WITH POSITIONING PINS PROTRUDING FROM THE BROAD SIDE SURFACES OF THE LOCK HOUSING
SERRURE, EN PARTICULIER SERRURE DE PORTE VITREE, DOTEE DE TIGES DE POSITIONNEMENT FAISANT SAILLIE DES LARGES FACES LATERALES DU BOITIER DE SERRURE

(30) Priorität: 26.03.2010 DE 102010016166
(43) Veröffentlichungstag der Anmeldung: 06.02.2013
(73) Patentinhaber: Dorma Gmbh + Co. Kommanditgesellschaft, 58256 Ennepetal (DE)
(72) Erfinder: HERTH, Holger, 32107 Bad Salzuflen (DE); JUNG, Thorsten, 42551 Velbert (DE)
(74) Vertreter: Grundmann, Dirk
(86) Internationale Anmeldenummer: PCT/EP2011/054046
(87) Internationale Veröffentlichungsnummer: WO 2011/117138

(56) Entgegenhaltungen:
- DE-A1-102008 049 329
- DE-U1-202008 016 782
- FR-A1- 2 135 405
- FR-A1- 2 305 570
- US-A- 4 456 290

## Beschreibung

Die Erfindung betrifft ein Schloss, insbesondere Glastürschloss mit zwischen einem Schlossboden und einer Schlossdecke eines Schlossgehäuses angeordneten durch Drehen einer Drückernuss und/oder eines Schlüssels betätigbare Verschlusselemente und mit von den Außenseiten von Schlossboden und Schlossdecke abragenden Positioniervorsprüngen zum Eintritt in Positionieröffnungen einer Beschlagsbefestigungsplatte.

Ein derartiges Schloss ist auf dem Markt bekannt. So offenbart zum Beispiel FR 2 135 405 A1 ein derartiges Schloss. Auf die nach außen weisenden Breitseiten von Schlossboden und Schlossdecke sind stiftförmige Positioniervorsprünge aufgeschweißt. Diese Positioniervorsprünge werden bei der Montage des Schlosses an einer Glastür in Positionieröffnungen von Beschlagsbefestigungsplatten hineingesteckt. Das Gehäuse des Glastürschlosses liegt mit einer seiner beiden Breitseitenflächen unter Zwischenlage einer Gummimatte unmittelbar auf der Breitseite der den Türflügel bildenden Glasplatte auf. Die Glasplatte besitzt zwei Öffnungen, eine zum Durchtritt des Vierkantdornes eines Drückergriffs und eine andere zum Durchtritt eines Schließzylinders. Eine erste Beschlagsbefestigungsplatte befindet sich auf der dem Schloss gegenüberliegenden Breitseite der Glasplatte. Diese Beschlagsbefestigungsplatte besitzt Einsteckabschnitte, die in die Öffnungen der Glasplatte hineinragen und welche die Positionieröffnungen ausbilden, in die die Positionierstifte hineingesteckt werden. Auf der von der Glasscheibe weg weisenden Breitseite des Schlossgehäuses wird eine weitere Beschlagsbefestigungsplatte montiert, die ebenfalls Positionieröffnungen aufweist, in die die Positionierstifte hineinragen. Die beiden Platten werden mit Hilfe von die Glasplatte und das Schlossgehäuse durchragenden Befestigungsschrauben miteinander verschraubt. Auf die Beschlagsbefestigungsplatten werden dann die Sichtblenden aufgesetzt, die dem Schloss sein äußeres Erscheinungsbild verleihen.

Der Erfindung liegt die Aufgabe zugrunde, das gattungsgemäße Schloss mit fertigungstechnisch einfachen Mitteln montagetechnisch zu verbessern.

Gelöst wird die Aufgabe durch die in den Ansprüchen angegebene Erfindung, wobei zunächst und im wesentlichen vorgesehen ist, dass die Positioniervorsprünge, die wie auch beim Stand der Technik als Positionierstifte ausgebildet sein können, Öffnungen des Schlossbodens bzw. der Schlossdecke durchgreifende Fortsätze eines zwischen Schlossboden und Schlossdecke angeordneten Distanzelementes sind. Dieses Distanzelement kann von einem Kunststoffformteil, beispielsweise einem Kunststoffspritzgussteil gebildet werden. Dieses Kunststoffformteil befindet sich derart zwischen Schlossdecke und Schlossboden, dass es den Zwischenraum zwischen Schlossdecke und Schlossboden vollständig ausfüllt. Das Distanzelement bildet somit voneinander weg weisende Stützflächen, an denen sich die Innenwandungen von Schlossdecke bzw. Schlossboden abstützen können. Von diesen Stützflächen ragen in unmittelbarer Gegenüberlage beidseitig die Positionierstifte ab. Sie durchdringen dabei die besagten Aussparungen der Schlossdecke bzw. des Schlossbodens und greifen bei der Montage des Schlosses in die Positionieröffnungen der jeweiligen Beschlagsbefestigungsplatten ein. Beim Anziehen der Beschlagsbefestigungsschrauben bildet sich eine Klemmkraft aus, die zufolge der erfindungsgemäßen Ausgestaltung von den Distanzelementen abgefangen wird. Eine Verformung von Schlossboden bzw. Schlossdecke wird dadurch wirksam verhindert. Es ist von Vorteil, wenn das Distanzelement zusätzlich zu den Positionierstiften auch Augen, insbesondere in Form von Bohrungen ausbildet, durch welche die Befestigungsschrauben hindurchtreten können. Die Augen werden bevorzugt von Bohrungen in Stützböckchen ausgebildet. Die Stützböckchen sitzen materialeinheitlich miteinander verbunden an den Enden des bevorzugt U-förmig gestalteten Distanzelementes. In einer bevorzugten Weiterbildung der Erfindung ragen von den Stützflächen der Stützböckchen voneinander weg weisende hülsenförmige Fortsätze ab. Letztere bilden die Enden der Bohrungen und haben einen Außendurchmesser, der in Befestigungsschraubendurchtrittsöffnungen von Schlossboden und Schlossdecke hineinpasst. In einer bevorzugten Ausgestaltung besitzt das Schloss zwei oder mehr Distanzelemente. Ein erstes Distanzelement umgibt bereichsweise die Drückernuss. Die an den Enden des Distanzelementes angeordneten Augen liegen bezogen auf die Drehachse der Drückernuss diametral gegenüber. Die beiden die Augen ausbildenden Böckchen werden von einem Materialsteg miteinander verbunden, von dem die Positionierstifte entspringen. Dieser Steg kann auch eine Ausbuchtung ausbilden, die einer weiteren Befestigungsschraubendurchtrittsöffnung zugeordnet ist, die sich im montierten Zustand des Schlosses unterhalb der Drückernuss befindet. Ein zweites Distanzelement ist räumlich einer Durchtrittsöffnung für ein Riegelbetätigungsglied zugeordnet. Bei dem Riegelbetätigungsglied handelt es sich bevorzugt um einen Schließzylinder. Es kann sich aber auch um eine Nuss handeln. Auch dieses Distanzelement ist im wesentlichen U-förmig gestaltet und besitzt zwei an den Enden der U-Schenkel angeordnete Böckchen, die jeweils mit Augen versehen sind, durch welche die Befestigungsschrauben hindurchtreten können. Auch hier sind die oben bereits erwähnten hülsenförmigen Fortsätze vorgesehen, die in Beschlagsschraubendurchtrittsöffnungen des Schlossbodens bzw. der Schlossdecke hineinragen können.

Ein Ausführungsbeispiel der Erfindung wird nachfolgend anhand beigefügter Zeichnungen erläutert. Es zeigen:
- Fig. 1: eine Breitseitenansicht des Schlosses;
- Fig. 2: den Schnitt gemäß der Linie II - II;
- Fig. 3: eine Darstellung gemäß Fig. 1, jedoch mit entfernter Seitenwandung des Schlosses, so dass das Schlosseingerichte sichtbar ist;
- Fig. 4: eine Explosionsdarstellung des Schlosses;
- Fig. 5: eine weitere Explosionsdarstellung des Schlosses;
- Fig. 6: eine perspektivische Darstellung eines ersten Distanzelementes 6;
- Fig. 7: vergrößert eine perspektivische Darstellung eines zweiten Distanzelementes;
- Fig. 8: eine erste Explosionsdarstellung eines Montagebeispiels eines erfindungsgemäßen Schlosses;
- Fig. 9: eine zweite Explosionsdarstellung des Montagebeispiels und
- Fig. 10: das an einer Glastür montierte Schloss.

Das erfindungsgemäße Schloss besitzt ein Schlossgehäuse, welches einen Schlossboden 1 aus Blech und eine Schlossdecke 2 aus Blech besitzt. In dem von Schlossboden 1 und Schlossdecke 2 gebildeten Gehäuse befindet sich eine Falle 3, die mit ihrem Fallenkopf ein Durchtrittsfenster eines Stulps 26 durchragt und von einer Fallenfeder in einer Vortrittsstellung gehalten wird.

In zwei miteinander fluchtenden Öffnungen von Schlossboden 1 und Schlossdecke 2 ist eine Drückernuss 5 gelagert, die eine Vierkantöffnung aufweist zum Durchtritt eines Vierkantdornes eines Drückergriffs 34. Ein von der Drückernuss 5 abragender Nussarm 5' greift am Fallenschwanz 3' der Falle 3 an, um sie von der vorgeschlossenen Stellung zurückzuziehen. Am Fallenschwanz 3' greift darüber hinaus auch ein Wechselhebel 25 an, um die Falle 3 durch Betätigen eines Schließzylinders zurückzuziehen.

Ein im Schlossgehäuse gelagerter Riegel 4 besitzt einen Riegelkopf, der ebenfalls ein Fenster des Stulps 26 durchragt. Der Riegelschwanz trägt eine Zuhaltung 24, die den Riegel 4 in der rückgeschlossenen bzw. vorgeschlossenen Stellung hält.

Ein nicht dargestellter Schließzylinder kann in die Schließzylindereinstecköffnung 23 hineingesteckt werden und durch Einstecken eines passenden Schlüssels gedreht werden. Dabei hebt das nicht dargestellte Schließglied die Zuhaltung 24 aus, um den Riegel 4 zu bewegen. Durch Drehen des Schließgliedes in der rückgeschlossenen Riegelstellung in Öffnungsrichtung kann darüber hinaus der Wechselhebel 25 verschwenkt werden, um die Falle 3 zurückzuziehen.

Wie insbesondere der Figur 3 zu entnehmen ist, besitzt das Schloss ein erstes Distanzelement 6, welches in der Figur 6 vergrößert dargestellt ist. Dieses Distanzelement besteht aus einem Kunststoffspritzgussteil und hat eine im wesentlichen U-förmige Gestalt. Um U-Zwischenraum des Distanzelementes 6 lagert die Drückernuss derart, dass zwei an den Schenkelenden angeordnete Augen 10 bezogen auf die Drehachse der Drückernuss sich diametral gegenüber liegen. Die beiden Augen 10 werden von Stützböckchen 41 ausgebildet, die voneinander weg weisende Stützflächen 11 ausbilden, an denen die Innenseiten von Schlossboden 1 bzw. Schlossdecke 2 anliegen. Die beiden Stützböckchen 41 sind mit einem Steg 42 miteinander verbunden, der die besagte U-Form besitzt. Von den Stützflächen 11 des Steges 42 ragen Positionierstifte 7 ab. In derselben Richtung ragen von den Endabschnitten des Distanzelementes 6 Hülsenabschnitte 12 ab, die die Enden von die Augen 10 bildenden Bohrungen formen. Im montierten Zustand greifen die Hülsenabschnitte 12 in Beschlagsschraubendurchtrittsöffnungen 21 von Schlossboden 1 und Schlossdecke 2 ein. Die Positionierstifte 7 durchragen miteinander fluchtende Öffnungen 8, 9 von Schlossboden 1 bzw. Schlossdecke 2. Die Positionierstifte 7 haben eine derartige Länge, dass sie im montierten Zustand über die Breitseitenebenen des Gehäuses hinausragen.

Es ist ein zweites Distanzelement 14 vorgesehen, welches ebenfalls von einem U-förmigen Kunststoffspritzgussteil ausgebildet wird. Auch dieses Distanzelement 14 bildet zwei voneinander weg weisende Positionierstifte 15 aus. Wie auch beim Distanzelement 6 werden die Positionierstifte 7, 15 von einem einheitlichen, im wesentlichen zylinderförmigen Körper ausgebildet, der einem Steg des Distanzelementes 6, 14 angeformt ist, der endseitige Böckchen miteinander verbindet.

Beim zweiten Distanzelement 14 liegen die beiden endseitigen Böckchen 41 in Gegenüberlage bezogen auf einen Öffnungsabschnitt einer Schließzylindereinstecköffnung 23. Auch hier bilden die voneinander weg weisenden Randseiten des Steges 42 bzw. der Böckchen 41 Stützflächen 19 aus, an denen sich die Innenseiten von Schlossboden 1 und Schlossdecke 2 abstützen können. Von den Stützflächen 19 entspringen Hülsenabschnitte 20, die jeweils ein Ende einer Bohrung 18 ausbilden zum Durchtritt von Beschlagsbefestigungsschrauben 31. Die Hülsenabschnitte 20 greifen im montierten Zustand in Befestigungsschraubendurchtrittsöffnungen 21 von Schlossboden 1 und Schlossdecke 2 ein. Die Positionierstifte 15 greifen dabei durch miteinander fluchtende Öffnungen 16, 17 von Schlossboden 1 und Schlossdecke 2, so dass sie über die Gehäusebreitseiten ragen. Hier ist eine Ausnehmung 43 zum Durchtritt einer Stulpschraube vorgesehen.

Das erfindungsgemäße Schloss kann an einer Glastür montiert werden, wie es die Figuren 2, 8, 9 und 10 zeigen. Unter Zwischenlage einer Gummimatte 32 wird das Schloss mit einer seiner beiden Breitseiten an einer Glasscheibe 38 einer Vollglastür befestigt. Die Glastür besitzt zwei Öffnungen 39, 40 zum Durchtritt des Vierkantabschnittes des Drückergriffes 34 bzw. des Schließzylinders.

Eine auf der dem Schloss gegenüberliegenden Breitseite montierte Beschlagsbefestigungsplatte 27 besitzt einen Einsteckabschnitt 30 und einen Hülsenfortsatz 33, die jeweils in eine Öffnung 39, 40 hineinragen. Der Hülsenfortsatz 33 und der Einsteckabschnitt 30 bilden Positionieröffnungen 29 aus, in die die Positionierstifte 7, 15 eingesteckt werden können.

Eine zweite Beschlagsbefestigungsplatte 28 wird auf der von der Glasscheibe 38 weg weisenden Breitseite des Schlossgehäuses befestigt. Auch diese Beschlagsbefestigungsplatte 28 besitzt Positionieröffnungen 29, in die je ein Positionierstift 7, 15 hineinragt.

Die beiden Beschlagsbefestigungsplatten 27 werden mit insgesamt vier Befestigungsschrauben 31 miteinander verbunden, wobei in der Figur 9 lediglich zwei Befestigungsschrauben 31 dargestellt sind. Die Befestigungsschrauben durchragen dabei die Beschlagsschraubendurchtrittsöffnungen 21, 22 bzw. die Augen 10, 18.

Das Schloss bzw. die Beschlagsbefestigungsplatten 27, 28 sind mit Sichtblenden 35, 36 verkleidet, die mit Befestigungsschrauben 37 am Stulp 26 oder anderweitig befestigbar sind.

In einer alternativen, nicht dargestellten Ausgestaltung kann zur Befestigung auch eine weitere Beschlagsschraubendurchtrittsöffnung 22 verwendet werden, die von einer Ausbuchtung 13 des Distanzelementes 6 umfangen wird.

**Bezugszeichenliste**

| | | | |
|---|---|---|---|
| 1 | Schlossboden | | |
| 2 | Schlossdecke | | |
| 3 | Falle | 3' | Fallenschwanz |
| 4 | Riegel | | |
| 5 | Drückernuss | 5' | Drückernussarm |
| 6 | Distanzelement | | |
| 7 | Positionierstift | | |
| 8 | Öffnung | | |
| 9 | Öffnung | | |
| 10 | Auge | | |
| 11 | Stützfläche | | |
| 12 | Hülsenabschnitt | | |
| 13 | Ausbuchtung | | |
| 14 | Distanzelement | | |
| 15 | Positionierstift | | |
| 16 | Öffnung | | |
| 17 | Öffnung | | |
| 18 | Auge | | |
| 19 | Stützfläche | | |
| 20 | Hülsenabschnitt | | |
| 21 | Befestigungsschraubendurchtrittsöffnung | | |
| 22 | Befestigungsschraubendurchtrittsöffnung | | |
| 23 | Schließzylindereinstecköffnung | | |
| 24 | Zuhaltung | | |
| 25 | Wechselhebel | | |
| 26 | Stulp | | |
| 27 | Beschlagsbefestigungsplatte | | |
| 28 | Beschlagsbefestigungsplatte | | |
| 29 | Positionsöffnung | | |
| 30 | Einsteckabschnitt | | |
| 31 | Befestigungsschraube | | |
| 32 | Gummizwischenlage | | |
| 33 | Hülsenfortsatz | | |
| 34 | Drückergriff | | |
| 35 | Sichtblende | | |
| 36 | Sichtblende | | |
| 37 | Befestigungsschraube | | |
| 38 | Glastür | | |
| 39 | Öffnung | | |
| 40 | Öffnung | | |
| 41 | Stützböckchen | | |
| 42 | Steg | | |
| 43 | Ausnehmung | | |

## Patentansprüche

1. Schloss, insbesondere Glastürschloss mit zwischen einem Schlossboden (1) und einer Schlossdecke (2) eines Schlossgehäuses angeordneten durch Drehen einer Drückernuss (5) und/oder eines Schlüssels betätigbare Verschlusselemente (3, 4) und mit von den Außenseiten von Schlossboden (1) und Schlossdecke (2) abragenden Positioniervorsprüngen (7,15) zum Eintritt in Positionieröffnungen (29) einer Beschlagsbefestigungsplatte (27, 28), **dadurch gekennzeichnet, dass** die Positioniervorsprünge (7, 15) Öffnungen (8, 9, 16, 17) des Schlossbodens (1) bzw. der Schlossdecke (2) durchgreifende Fortsätze eines zwischen Schlossboden (1) und Schlossdecke (2) angeordneten Distanzelementes (6, 14) sind.

2. Schloss nach Anspruch 1, **dadurch gekennzeichnet, dass** das Distanzelement (6, 14) ein Kunststoffformteil ist, zur Aufnahme einer von Beschlagsbefestigungsschrauben (31) auf das Schlossgehäuse aufgebrachten Klemmkraft.

3. Schloss nach einem oder mehreren der vorangehenden Ansprüche, **dadurch gekennzeichnet, dass** das Distanzelement im wesentlichen (6,14) U-förmig gestaltet ist und mit den Enden der U-Schenkel Augen (10, 18) ausbildet zum Durchtritt von Beschlagsbefestigungsschrauben (31).

4. Schloss nach einem oder mehreren der vorangehenden Ansprüche, **dadurch gekennzeichnet, dass** ein erstes Distanzelement (6) mit seinem U-förmigen Körper die Drückernuss um einen Winkelbereich von etwa 180° umgibt, so dass die beiden Augen (10) bezogen auf die Drehachse der Drückernuss (5) sich diametral gegenüber liegen.

5. Schloss nach einem oder mehreren der vorangehenden Ansprüche, **dadurch gekennzeichnet, dass** ein zweites Distanzelement (14) eine Öffnung (23) zur Aufnahme eines Riegelbetätigungsgliedes, insbesondere Schließzylinders bereichsweise umgibt.

6. Schloss nach einem oder mehreren der vorangehenden Ansprüche, **dadurch gekennzeichnet, dass** die Augen (10, 18) von hülsenförmigen Fortsätzen (12, 20) gebildet sind, die Stützflächen (11, 19) des Distanzelementes (6,14) entspringen und die in Öffnungen (21) des Schlossbodens (1) bzw. der Schlossdecke (2) hineinragen.

7. Schloss nach einem oder mehreren der vorangehenden Ansprüche, **dadurch gekennzeichnet, dass** die die Augen (10, 18) ausbildenden Enden des Distanzelementes (6,14) von materialverstärkten Böckchen ausgebildet sind.

## Claims

1. Lock, in particular a door lock for a glass door, having closure elements (3, 4) which are situated between a lock base (1) and a lock cover (2) of a lock housing and are actuatable by turning a handle follower (5) and/or a key, and having positioning projections (7, 15), protruding from the outer sides of the lock base (1) and the lock cover (2), for entry into positioning openings (29) in a securing plate (27, 28) of a fitting, **characterized in that** the positioning projections (7, 15) are extensions of a spacer element (6, 14) situated between the lock base (1) and lock cover (2) which pass through openings (8, 9, 16, 17) in the lock base (1) and the lock cover (2).

2. Lock according to Claim 1, **characterized in that** the spacer element (6, 14) is a molded plastics part for absorbing a clamping force applied to the lock housing by securing screws (31) of the fitting.

3. Lock according to one or more of the preceding claims, **characterized in that** the spacer element (6, 14) has a substantially U-shaped configuration, and, at the ends of the U legs, forms eyes (10, 18) for securing screws (31) of the fitting to pass through.

4. Lock according to one or more of the preceding claims, **characterized in that** the U-shaped body of a first spacer element (6) encloses the handle follower over an angular region of approximately 180° so that the two eyes (10) are diametrically opposite one another relative to the axis of rotation of the handle follower (5).

5. Lock according to one or more of the preceding claims, **characterized in that** a second spacer element (14) encloses an opening (23) for accommodating a bolt actuation element, in particular a lock cylinder.

6. Lock according to one or more of the preceding claims, **characterized in that** the eyes (10, 18) are formed by sleeve-shaped projections (12, 20) which originate from support surfaces (11, 19) of the spacer element (6, 14) and which protrude into openings (21) in the lock base (1) and the lock cover (2).

7. Lock according to one or more of the preceding claims, **characterized in that** the ends of the spacer element (6, 14) which form the eyes (10, 18) are formed by material-reinforced blocks.

## Revendications

1. Serrure, en particulier serrure pour porte vitrée, avec des éléments de fermeture actionnable par la rotation d'un fouillot (5) et/ou par une clé lesquels éléments de fermeture sont disposés entre un fond de serrure (1) et un couvercle de serrure (2) d'un boîtier de serrure et des saillies de positionnement (7, 15) faisant saillie à partir des côtés extérieurs du fond de serrure (1) et du couvercle de serrure (2) pour pénétrer dans des ouvertures de positionnement (29) d'une plaque de montage d'armature (27, 28), **caractérisé en ce que** les saillies de positionnement (7, 15) sont des prolongements d'un élément d'écartement (6, 14) agencés entre le fond de serrure (1) et le couvercle de serrure (2) lesquels prolongements s'étendent à travers des ouvertures (8, 9, 16, 17) du fond de serrure (1) et du couvercle de serrure (2).

2. Serrure selon la revendication 1, **caractérisée en ce que** l'élément d'écartement (6, 14) est une pièce moulée en matière plastique destiné à recevoir la force de serrage de vis de fixation d'armature (31) sur le boîtier de serrure.

3. Serrure selon une ou plusieurs des revendications précédentes, **caractérisée en ce que** l'élément d'écartement est sensiblement en forme de U (6, 14) et forme des oeillets (10, 18) à l'extrémité des branches en U pour le passage des vis de fixation d'armature (31).

4. Serrure selon une ou plusieurs des revendications précédentes, **caractérisée en ce qu'**un premier élément d'écartement (6) entoure le fouillot avec son corps en forme de U sur une plage angulaire d'environ 180°, de manière à ce que les deux oeillets (10) soient disposés diamétralement opposés par rapport à l'axe de rotation du fouillot (5).

5. Serrure selon une ou plusieurs des revendications précédentes, **caractérisée en ce qu'**un deuxième élément d'écartement (14) entoure une ouverture (23) destinée à recevoir un élément d'actionnement de verrou, en particulier dans la zone du cylindre de serrure.

6. Serrure selon une ou plusieurs des revendications précédentes, **caractérisée en ce que** les oeillets (10, 18) sont formés par des prolongements en forme de manchons (12, 20) qui s'étendent à partir de surfaces d'appui de l'élément d'écartement (6, 14) et qui pénètrent dans des ouvertures (21) du fond de serrure (1) et du couvercle de serrure (2).

7. Serrure selon une ou plusieurs des revendications précédentes, **caractérisée en ce que** les extrémités de l'élément d'écartement (6, 14) formant les sillets (10, 18) sont formés par des chevalets renforcés en matière.
